# EUROPÄISCHE PATENTSCHRIFT

(11) **EP 2 314 824 B1**
(45) Veröffentlichungstag und Bekanntmachung des Hinweises auf die Patenterteilung: **09.05.2012**
(21) Anmeldenummer: 10011335.6
(22) Anmeldetag: 29.09.2010
(51) Int. Cl.: E06B 9/88, E06B 9/72, F16H 55/36

(54) **Rohrmotor für eine Verdunkelungsvorrichtung o. dgl.**
Tubular motor for a darkening device or similar
Moteur tubulaire pour un dispositif d'obscurcissement ou analogue

(30) Priorität: 23.10.2009 DE 202009014365 U
(43) Veröffentlichungstag der Anmeldung: 27.04.2011
(62) Teilanmeldung aus: 12002006.0
(73) Patentinhaber: ARCA Beteiligungen GmbH, 46414 Rhede (DE)
(72) Erfinder: Kohlruss, Manfred, 46325 Borken (DE); Knoll, Dieter, 46342 Velen (DE)
(74) Vertreter: Gottschald, Jan

(56) Entgegenhaltungen:
- WO-A1-2005/033464
- WO-A1-2006/061349
- DE-A1- 4 201 971

## Beschreibung

Die Erfindung betrifft einen Rohrmotor für eine Verdunkelungsvorrichtung o. dgl. mit den Merkmalen des Oberbegriffs von Anspruch 1.

Der in Rede stehende Rohrmotor lässt sich für eine Vielzahl von Verdunkelungsvorrichtungen o. dgl. einsetzen. Wesentlich ist lediglich, dass ein wickelbares Verschlusselement vorliegt. Beispiele hierfür sind Rolläden, Jalousien, Markisen, aber auch Sicherungsvorrichtungen wie Rolltore oder Roltvorhänge. Im Folgenden steht der Anwendungsbereich der Rolläden im Vordergrund, was nicht beschränkend zu verstehen ist.

Der bekannte Rohrmotor (DE 42 01 971 A1), von dem die Erfindung ausgeht, dient in erster Linie der motorischen Verstellung eines Rolladens. Hierfür ist die Antriebsanordnung mit einem Antriebsmotor und einem dem Antriebsmotor nachgeschalteten Getriebe ausgestattet. Das Getriebe weist einen Abtrieb mit Abtriebsachse auf, über die das jeweilige Abtriebsmoment übertragen wird.

Der Rohrmotor ist im montierten Zustand in die Wickelwelle der Verdunkelungsvorrichtung eingeschoben, wobei das Rohrmotorgehäuse über eine Drehmomentstütze festgelegt ist und der Abtrieb über einen Mitnehmer formschlüssig mit der Wickelwelle gekoppelt ist. Dieser grundsätzliche Aufbau hat sich über viele Jahre bewährt.

Um insbesondere beim Absenken der Verdunkelungsvorrichtung auftretende Kollisionen steuerungstechnisch erfassen zu können, ist der Mitnehmer mit dem Abtrieb nicht drehfest, sondern über einen Freilauf gekoppelt. Im Falle einen solchen Kollision, die zu einem Anhalten der Wickelwelle führt, läuft der Antriebsmotor geringfügig weiter und durchläuft so den Freilauf. Diese Situation der stehenden Wickelwelle und des gleichzeitig laufenden Antriebsmotors lässt sich steuerungstechnisch zuverlässig als Kollision erfassen.

Die obige Freilauflösung ist aber nicht in jedem Falle gewünscht. Bei bestimmten Varianten von Rohrmotoren ist eine ganz andere Art der Kollisionserkennung vorgesehen. Ein Beispiel hierfür ist die Verwendung von Berührungssensoren o. dgl. zur Erkennung eines Einklemmfalls.

Für die Anordnung eines Mitnehmers am Abtrieb eines Rohnnotors sind verschiedene Varianten bekannt, die grundsätzlich nach Art eines Schnellverschlusses ausgestaltet sein können (WO 2006/061349 A1, WO 2005/033464 A1).

Das der Erfindung zugrundeliegende Problem besteht nun darin, den bekannten Rohrmotor derart auszugestalten und weiterzubilden, dass sein strukturelle Aufbau eine flexible Variantenbildung ermöglicht.

Das obige Problem wird bei einem Rohrmotor gemäß dem Oberbegriff von Anspruch 1 durch die Merkmale des kennzeichnenden Teils von Anspruch 1 gelöst.

Wesentlich ist die Erkenntnis, dass es bei geeigneter Auslegung möglich ist, mit ein und derselben Anordnung eine Kopplung zwischen Mitnehmer und Abtrieb mit und ohne Freilauf zu realisieren.

Vorschlagsgemäß hängt es von der Winkellage beim Aufstecken des Mitnehmers ab, ob eine drehfeste Kopplung oder eine Freilaufkopplung realisiert wird. Die Winkellage betrifft hier stets die bezogen auf die Abtriebsachse eingenommene Winkellage zwischen dem Abtrieb einerseits und dem Mitnehmer andererseits. Die Konfiguration der Kopplung lässt sich also einfach durch eine geeignete Wahl der Winkellage beim Aufstecken des Mitnehmers einstellen.

Bei der besonders bevorzugten Ausgestaltung gemäß Anspruch 4 lässt sich die konfigurierbare Kopplung auf ganz besonders einfache Weise realisieren, nämlich durch Stege und Nuten, die entweder passgenau ineinandergreifen oder - für die Realisierung des Freilaufs - mit entsprechendem Spiel ineinandergreifen.

Eine weitere Flexibilisierung bei der Variantenbildung des vorschlagsgemäßen Rohrmotors ergibt sich dadurch, dass bei der weiter bevorzugten Ausgestaltung gemäß Anspruch 7 der Abtrieb eine Abtriebswelle und auf die Abtriebswelle aufgesteckt ein Adapterstück aufweist. Das Adapterstück lässt sich leicht auswechseln, so dass weitgehend beliebige Paarungen von Abtriebswelle einerseits und Mitnehmer andererseits realisierbar sind.

Eine Steigerung der Flexibilität bei der Handhabung des vorschlagsgemäßen Rohrmotors ergibt sich bei den bevorzugten Ausgestaltungen gemäß den Ansprüchen 8 bis 11, wobei ein separates Koppelelement zur Verbindung des Abtriebs mit dem Mitnehmer vorgesehen ist. Bei den Ansprüchen 10 und 11 ist ein Lösen des Mitnehmers und ein Verriegeln des Mitnehmers auf ganz besonders einfache Weise möglich, nämlich durch manuelles elastisches Verformen des Koppelelements einerseits und durch ein Aufschnappen des Mitnehmers andererseits.

Im Folgenden wird die Erfindung anhand einer lediglich ein Ausführungsbeispiel darstellenden Zeichnung näher erläutert. In der Zeichnung zeigt
- Fig. 1: einen vorschlagsgemäßen Rohrmotor in einer Seitenansicht,
- Fig. 2: a) den Mitnehmer und b) den Abtrieb des Rohrmotors gemäß Fig. 1 jeweils in einer perspektivischen Ansicht,
- Fig. 3: den Rohrmotor gemäß Fig. 1 a) in einer Schnittansicht entlang der Schnittlinie A-A und b) in einer Schnittansicht entlang der Schnitt- linie B-B, jeweils bei in einer Grundwinkellage aufgestecktem Mit- nehmer und
- Fig. 4: den Rohrmotor gemäß Fig. 1 a) in einer Schnittansicht entlang der Schnittlinie A-A und b) in einer Schnittansicht entlang der Schnitt- linie B-B, jeweils bei in einer Freilaufwinkellage aufgestecktem Mitnehmer.

Der in der Zeichnung dargestellte Rohrmotor dient in erster Linie dem motorischen Auf- und Abrollen von Rolläden. Grundsätzlich ist der vorschlagsgemäße Rohrmotor aber für viele Varianten von Verdunkelungsvorrichtungen o. dgl. anwendbar. Beispiele hierfür sind Rolläden, Jalousien oder Markisen. Auch Sicherungsvorrichtungen wie Rolltore oder Rollvorhänge fallen in den Anwendungsbereich des vorschlagsgemäßen Rohrmotors.

Der Rohrmotor ist mit einem Rohrmotorgehäuse 1 und einem Abtrieb 2 mit Abtriebsachse 3 ausgestattet. Dies ist der schematischen Darstellung in Fig. 1 zu entnehmen. Der Rohrmotor ist einer Verdunkelungsvorrichtung o. dgl. zugeordnet, die eine Wickelwelle 4 zum Aufwickeln eines Rolladens o. dgl. aufweist. Die Wickelwelle 4 ist in der Zeichnung nur angedeutet.

Im montierten Zustand ist der Rohrmotor in die Wickelwelle 4 eingeschoben, das Rohrmotorgehäuse 1 über eine in Fig. 1 angedeutete Drehmomentstütze 5 festgelegt und der Abtrieb 2 über einen Mitnehmer 6 mit der Wickelwelle 4 gekoppelt. Üblicherweise erstreckt sich die Wickelwelle 4 über die gesamte Länge des Rohrmotors. Dabei ist im Bereich der Drehmomentstütze 5 vorzugsweise ein zusätzlicher, hier nicht dargestellter Ring vorgesehen, der auf dem Rohrmotorgehäuse 1 drehbar gelagert ist und der mit der Wickelwelle 4 in Eingriff steht. Entsprechend bildet dieser Ring eine zusätzliche Lagerung für die Wickelwelle 4.

Die Wickelwelle 4 ist in ihrem Querschnitt regelmäßig als Mehrkantwelle ausgestaltet, die mit dem entsprechend ausgestalteten Mitnehmer 6 in formschlüssigem Eingriff steht.

Wesentlich ist zunächst einmal, dass der Mitnehmer 6 bezogen auf die Abtriebsachse 3 axial auf den Abtrieb 2 aufsteckbar ist. Die Situation vor dem Aufstecken des Mitnehmers 6 lässt sich einer Zusammenschau der Fig. 2a) und 2b) entnehmen.

Von besonderer Bedeutung ist die Tatsache, dass der Mitnehmer 6 bezogen auf die Abtriebsachse 3 und relativ zum Abtrieb 2 in unterschiedlichen Winkellagen auf den Abtrieb 2 aufsteckbar ist. Wie im allgemeinen Teil der Beschreibung erläutert, stellt sich in Abhängigkeit von der Winkellage beim Aufstecken des Mitnehmers 6 eine drehfeste Kopplung oder eben eine Kopplung mit Freilauf zwischen dem Mitnehmer 6 und dem Abtrieb 2 ein.

Fig. 3 zeigt die Situation bei in einer Grundwinkellage aufgestecktem Mitnehmer 6, die zu einer drehfesten Kopplung führt. Fig. 4 zeigt die Situation bei in einer Freilaufwinkellage aufgestecktem Mitnehmer 6, die zu einer Kopplung mit Freilauf führt. Eine Zusammenschau der Fig. 3b) und 4b) zeigt, dass die Winkeldifferenz zwischen diesen beiden Winkellagen hier und vorzugsweise etwa 45° beträgt. Diese Winkeldifferenz ist in Fig. 3b) als ΔΦ bezeichnet worden.

Die Idee besteht also darin, dass die Kopplung zwischen dem Mitnehmer 6 und dem Abtrieb 2 durch eine geeignete Wahl der Winkellage beim Aufstecken des Mitnehmers 6 konfiguriert werden kann. Dabei können grundsätzlich mehrere gleichwertige Grundwinkellagen und mehrere gleichwertige Freilaufwinkellagen vorgesehen sein, wie noch gezeigt wird.

Eine besonders robuste und fertigungstechnisch günstige Realisierung der konfigurierbaren Kopplung zeigt das dargestellte und insoweit bevorzugte Ausführungsbeispiel. Hier ist es so, dass der Mitnehmer 6 ein Innenprofil 7 und der Abtrieb 2 ein Außenprofil 8 aufweisen, wobei beim Aufstecken des Mitnehmers 6 auf den Abtrieb 2 das Innenprofil 7 und das Außenprofil 8 miteinander in Eingriff kommen. Ein erster Blick auf die Fig. 3 und 4 zeigt, dass die Konfigurierbarkeit der Kopplung zwischen dem Mitnehmer 6 und dem Abtrieb 2 allein über eine geeignete Ausgestaltung der Profile 7, 8 sichergestellt werden kann.

Im Einzelnen kommt beim Aufstecken des Mitnehmers 6 in einer Grundwinkellage, beispielsweise in der in Fig. 3 dargestellten Grundwinkellage, das Innenprofil 7 derart mit dem Außenprofil 8 in Eingriff, dass ein Verdrehen des Mitnehmers 6 gegenüber dem Abtrieb 2 blockiert ist. Entsprechend kommt beim Aufstecken des Mitnehmers 6 in einer Freilaufwinkellage, beispielsweise in der in Fig. 4 dargestellten Winkellage, das Innenprofil 7 derart mit dem Außenprofil 8 in Eingriff, dass ein Verdrehen des Mitnehmers 6 gegenüber dem Abtrieb 2 um einen Freilaufwinkel möglich ist. Der Freilaufwinkel ist in Fig. 4b) als γ eingetragen worden.

Für die Ausgestaltung des Innenprofils 7 und des Außenprofils 8 sind zahlreiche vorteilhafte Varianten denkbar. Hier und vorzugsweise bildet das Innenprofil 7 des Mitnehmers 6 axial verlaufende Stege 9 aus, die beim Aufstecken des Mitnehmers 6 mit korrespondierenden, axial verlaufenden Nuten 10, 10' des Abtriebs 2 in Eingriff kommen. Die Anordnung von Stegen 9 und Nuten 10, 10' kann hier auch umgekehrt vorgesehen sein, so dass der Mitnehmer 6 Nuten aufweist, die in entsprechende Stege des Abtriebs 2 eingreifen. Auch kann die Ausrichtung der Stege 9 und Nuten 10, 10' von einer axialen Ausrichtung abweichen. Ferner kann es vorgesehen sein, dass das Innenprofil 7 oder das Außenprofil 8 nur einen einzigen Steg bzw. eine einzige Nut aufweist.

Es lässt sich der Darstellung in Fig. 3b) entnehmen, dass beim Aufstecken des Mitnehmers 6 in einer Grundwinkellage die jeweils korrespondierenden Nuten 10 und Stege 9 im Wesentlichen passgenau ineinandergreifen und ein Verdrehen des Mitnehmers 6 gegenüber dem Abtrieb 2 blockieren. Es lässt sich der Darstellung in Fig. 4b) entnehmen, dass beim Aufstecken des Mitnehmers 6 in einer Freilaufwinkellage die jeweils korrespondierenden Nuten 10' und Stege 9 mit Spiel 11 ineinandergreifen und einen Freilauf zwischen dem Mitnehmer 6 und dem Abtrieb 2 um einen Freilaufwinkel ermöglichen. Einfacher lässt sich die Konfigurierbarkeit der Kopplung zwischen dem Mitnehmer 6 und dem Abtrieb 2 kaum erreichen.

Es ergibt sich aus der obigen Darstellung, dass das Innenprofil 7 zwei Arten von Nuten aufweist, nämlich die Nuten 10 für den passgenauen Eingriff mit den zugeordneten Stegen 9 und die Nuten 10' für den spielbehafteten Eingriff mit den zugeordneten Stegen 9. Interessant ist dabei auch die Tatsache, dass dieselben Stege 9 entweder mit den Nuten 10 oder mit den Nuten 10' in Eingriff kommen, wobei die einen Nuten 10' entsprechend breiter als die anderen Nuten 10 ausgestaltet sind, um das für den Freilauf benötigte Spiel bereitzustellen.

Die in der Zeichnung dargestellte Auslegung von Innenprofil 7 und Außenprofil 8 ist weiter insofern besonders vorteilhaft, als das Außenprofil 8 des Abtriebs 2 und das Innenprofil 7 des Mitnehmers 6 bezogen auf die Abtriebsachse 3 im Wesentlichen rotationssymmetrisch ausgestaltet sind. Grundsätzlich könnte es auch vorgesehen sein, dass nur eines der beiden Profile 7, 8 entsprechend rotationssymmetrisch ausgestaltet ist.

Die obige, rotationssymmetrische Ausgestaltung der Profile 7, 8 ist vor allem dadurch vorteilhaft, dass sich leicht mehrere gleichwertige Grundwinkellagen und mehrere gleichwertige Freilaufwinkellagen realisieren lassen. Bei dem dargestellten und insoweit bevorzugten Ausführungsbeispiel sind insgesamt vier Grundwinkellagen vorgesehen, die jeweils 90° zueinander versetzt sind. Dies bedeutet, dass der Benutzer beim Aufstecken des Mitnehmers 6 eine erste Grundwinkellage wählen kann, oder eine zweite, 90° dazu versetzte Grundwinkellage, oder eine dritte, weitere 90° versetzte Grundwinkellage oder eben eine vierte, weitere 90° versetzte Grundwinkellage. Dies bedeutet, dass der Benutzer den Mitnehmer 6 um weniger als 90° drehen muss, um eine der für ihn gleichwertigen Grundwinkellagen zu erreichen.

Das gleiche gilt für die Freilaufwinkellagen, wobei eine Besonderheit darin besteht, dass jeder Freilaufwinkellage ein dem Freilaufwinkel entsprechender Winkelbereich zugeordnet ist. Durch die obige Rotationssymmetrie stehen dem Benutzer mehrere Bereiche von Freilaufwinkellagen zur Verfügung, in denen er den Mitnehmer 6 auf den Abtrieb 2 stecken kann, um eine Freilaufikopplung zu erreichen. Hier und vorzugsweise sind insgesamt vier Bereiche von Freilaufwinkellagen realisiert.

Grundsätzlich ist es auch denkbar, von einer rotationssymmetrischen Ausgestaltung abzuweichen, beispielsweise, um unterschiedliche Freilaufwinkellagen mit unterschiedlichen Freilaufwinkel zu realisieren. In einer ersten Freilaufwinkellage ließe sich beispielsweise ein Freilaufwinkel von 30° und in einer zweiten Freilaufwinkellage ließe sich beispielsweise ein Freilaufwinkel von 20° realisieren. Damit ließe sich die Flexibilität bei der Variantenbildung weiter erhöhen.

Eine Zusammenschau der Fig. 2, 3a) und 4a) zeigt, dass der Abtrieb 2 hier und vorzugsweise eine Abtriebswelle 12 und auf die Abtriebswelle 12 aufgesteckt ein Adapterstück 13 aufweist, wobei der Mitnehmer 6 wie oben erläutert in einer Grundwinkellage oder in einer Freilaufwinkellage auf das Adapterstück 13 aufgesteckt ist. Der Abtrieb 2 ist hier also zweigeteilt, um unterschiedliche Abtriebswellen 12 und/oder unterschiedliche Mitnehmer 6 miteinander kombinieren zu können. Das Außenprofil 8 des Abtriebs 2 ist entsprechend an dem Adapterstück 13 angeordnet.

Für die Verbindung des Adapterstücks 13 mit der Abtriebswelle 12 sind zahlreiche Varianten denkbar. Hier und vorzugsweise ist das Adapterstück 13 auf die Abtriebswelle 12 aufgesteckt und mittels einer Klammer 14 bezogen auf die Abtriebswelle 12 axial festgelegt. Bei der Klammer 14 handelt es sich um eine Blech- oder Kunststoffklammer. Es lässt sich den Darstellungen in den Fig. 3a) und 4a) entnehmen, dass die Klammer 14 über Klammerarme 14a mit der Abtriebswelle 12 und über Stützflächen 14b mit dem Adapterstück 13 in Eingriff steht.

Besondere Bedeutung kommt hier der Verbindung des Abtriebs 2, insbesondere des Adapterstücks 13, mit dem Mitnehmer 6 zu. Für diese Verbindung ist ein separates Koppelelement 15 vorgesehen, das hier und vorzugsweise als Kunststoffelement ausgebildet ist. Denkbar ist auch hier die Ausgestaltung als Blechelement.

Es lässt sich den Darstellungen in den Fig. 3a) und 4a) die Tatsache entnehmen, dass das Koppelelement 15 im montierten Zustand mit dem Adapterstück 13 einerseits und mit dem Mitnehmer 6 andererseits verrastet ist.

Für die Verrastung des Koppelelements 15 mit dem Adapterstück 13 ist das Koppelelement 15 mit entsprechenden Rastarmen 15a ausgestattet, die mit entsprechenden Kanten 13a des Adapterstücks 13 in rastendem Eingriff steben. Vor dem Aufstecken des Mitnehmers 6 steht das Koppelelement 15 mit dem Abtrieb 2 vorzugsweise in dem in Fig. 2b) dargestellten, rastenden Eingriff.

Für die Verbindung zwischen dem Mitnehmer 6 und dem Abtrieb 2 weist das Koppelelement 15 vorzugsweise eine ankerartige Ausformung 15b auf, deren Gestaltung sich aus einer Zusammenschau der Fig. 2), 3a) und 4a) ergibt. Als "ankerartige Ausformung" wird hier ganz allgemein eine Ausformung bezeichnet, die einen sich hier und vorzugsweise axial erstreckenden Ankerstiel 15c mit mindestens einem daran angeordneten Ankerarm 15d aufweist, an dessen Ende sich jeweils eine Stützfläche 15e für den Mitnehmer 6 befindet. Dies umfasst auch eine Ausgestaltung mit nur einem einzigen Ankerarm. Der Ankerarm kann sich auch hutförmig um den Ankerstiel 15c herum erstrecken, so dass sich in erster Näherung eine pilzartige Ausformung ergibt.

Es lässt sich den Darstellungen in den Fig. 3a) und 4a) die Tatsache entnehmen, dass die ankerartige Ausformung 15b durch eine Öffnung 6a des Mitnehmers 6 hindurch ragt und sich über eine an den Ankerarmen 15d angeordneten Stützflächen 15e am Mitnehmer 6 abstützt. Durch dieses Abstützen ist der Mitnehmer 6 axial gegenüber dem Abtrieb 2 festgelegt.

Die Ankerarme 15d sind über den Ankerstiel 15c mit dem Koppelelement 15 im Übrigen verbunden, an dem auch die oben angesprochenen Rastarme 15a angeordnet sind. Hier und vorzugsweise erstrecken sich die Rastarme 15a axial in entgegengesetzter Richtung zu dem Ankerstiel 15c.

Hier und vorzugsweise ist es so, dass sich die Stützflächen 15e an einer Außenwand 6b des Mitnehmers 6 abstützen, so dass die Ankerarm 15d von außen zugänglich sind. Die Anordnung ist nun so getroffen, dass die von außen zugänglichen Ankerarme 15d durch einen manuellen Eingriff derart im Wesentlichen in radialer Richtung elastisch verformbar sind, dass die Stützflächen 15e außer Eingriff von dem Mitnehmer 6 kommen, so dass der Mitnehmer 6 vom Abtrieb 2 lösbar ist.

Bei den in den Fig. 3a) und 4a) dargestellten Ausgestaltungen würde ein obiger manueller Eingriff zu einer Bewegung des in der Zeichnung linken Ankerarms 15d nach rechts und des in der Zeichnung rechten Ankerarms 15d nach links führen, so dass schließlich der Mitnehmer 6 mit seiner Öffnung 6a über die ankerartige Ausformung 15b geschoben werden kann. Damit lässt sich durch ein einfaches Zusammendrücken der Ankerarme 15d der Mitnehmer 6 vom Abtrieb 2 lösen.

Noch einfacher gestaltet sich das axiale Festlegen des Mitnehmers 6 am Abtrieb 2. Hier und vorzugsweise ist es so, dass sich der Mitnehmer 6 beim Aufstecken auf den Abtrieb 2 mit seiner Öffnung 6a über die ankerartige Ausformung 15b, diese in obiger Weise elastisch verformend, schiebt und dass anschließend die ankerartige Ausformung 15b in ihre nicht verformte Stellung (Fig. 3a), Fig. 4a)) schnappt und den Mitnehmer 6 in obiger Weise axial festsetzt. Aus den obigen Erläuterungen wird deutlich, dass der federelastischen Ausgestaltung des Koppelelements 15 hier und vorzugsweise besondere Bedeutung zukommt.

Der Abtrieb 2, insbesondere das Adapterstück 13 ist vorzugsweise aus Aluminium-Spritzguß hergestellt. Bei geeigneter Auslegung ist auch eine Ausgestaltung dieser Komponenten aus Kunststoff denkbar, was insbesondere im Hinblick auf die Reduzierung von Fertigungskosten vorteilhaft ist.

## Patentansprüche

1. Rohrmotor für eine Verdunkelungsvorrichtung o. dgl. mit einem Rohrmotorgehäuse (1) und einem Abtrieb (2) mit Abtriebsachse (3), wobei die Verdunkelungsvorrichtung eine Wickelwelle (4) zum Aufwickeln eines Rolladens o. dgl. aufweist und wobei im montierten Zustand der Rohrmotor in die Wickelwelle (4) eingeschoben ist, das Rohrmotorgehäuse (1) über eine Drehmomentstütze (5) festgelegt ist und der Abtrieb (2) über einen Mitnehmer (6) mit der Wickelwelle (4) gekoppelt ist,
**dadurch gekennzeichnet,**
**dass** der Mitnehmer (6) axial auf den Abtrieb (2) aufsteckbar ist, dass der Mitnehmer (6) bezogen auf die Abtriebsachse (3) und relativ zum Abtrieb (2) in unterschiedlichen Winkellagen auf den Abtrieb (2) aufsteckbar ist, dass der in einer Grundwinkellage aufgesteckte Mitnehmer (6) drehfest mit dem Abtrieb (2) gekoppelt ist und dass der in einer bezogen auf die Grundwinkellage versetzten Freilaufwinkellage aufgesteckte Mitnehmer (6) über einen Freilauf mit Freilaufwinkel mit dem Abtrieb (2) gekoppelt ist.

2. Rohrmotor nach Anspruch 1, **dadurch gekennzeichnet, dass** der Mitnehmer (6) ein Innenprofil (7) und der Abtrieb (2) ein Außenprofil (8) aufweisen und dass beim Aufstecken des Mitnehmers (6) auf den Abtrieb (2) das Innenprofil (7) und das Außenprofil (8) miteinander in Eingriff kommen.

3. Rohrmotor nach Anspruch 2, **dadurch gekennzeichnet, dass** beim Aufstecken des Mitnehmers (6) in einer Grundwinkellage das Innenprofil (7) derart mit dem Außenprofil (8) in Eingriff kommt, dass ein Verdrehen des Mitnehmers (6) gegenüber dem Abtrieb (2) blockiert ist und dass beim Aufstecken des Mitnehmers (6) in einer Freilaufwinkellage das Innenprofil (7) derart mit dem Außenprofil (8) in Eingriff kommt, dass ein Verdrehen des Mitnehmers (6) gegenüber dem Abtrieb (2) um einen Freilaufwinkel möglich ist.

4. Rohrmotor nach Anspruch 2 oder 3, **dadurch gekennzeichnet, dass** das Innenprofil (7) des Mitnehmers (6) insbesondere axial verlaufende Stege (9) oder Nuten ausbildet, die beim Aufstecken des Mitnehmers (6) mit korrespondierenden, insbesondere axial verlaufenden Nuten (10, 10') oder Stegen des Abtriebs (2) in Eingriff kommen, vorzugsweise, dass beim Aufstecken des Mitnehmers (6) in einer Grundwinkellage die jeweils korrespondierenden Nuten (10) und Stege (9) im Wesentlichen passgenau ineinandergreifen und ein Verdrehen des Mitnehmers (6) gegenüber dem Abtrieb (2) blockieren und/oder dass beim Aufstecken des Mitnehmers (6) in einer Freilaufwinkellage die jeweils korrespondierenden Nuten (10') und Stege (9) mit Spiel ineinandergreifen und einen Freilauf zwischen dem Mitnehmer (6) und dem Abtrieb (2) um einen Freilaufwinkel ermöglichen.

5. Rohrmotor nach einem der Ansprüche 2 bis 4, **dadurch gekennzeichnet, dass** das Außenprofil (8) des Abtriebs (2) und/oder das Innenprofil (7) des Mitnehmers (6) bezogen auf die Abtriebsachse (3) im Wesentlichen rotationssymmetrisch ausgestaltet ist bzw. sind.

6. Rohrmotor nach einem der vorhergehenden Ansprüche, **dadurch gekennzeichnet, dass** der Mitnehmer (6) in mehreren, insbesondere in vier, unterschiedlichen Grundwinkellagen und/oder in mehreren, insbesondere in vier, unterschiedlichen Bereichen von Freiwinkellagen auf den Abtrieb (2) steckbar ist.

7. Rohrmotor nach einem der vorhergehenden Ansprüche, **dadurch gekennzeichnet, dass** der Abtrieb (2) eine Abtriebswelle (12) und auf die Abtriebswelle (12) aufgesteckt ein Adapterstück (13) aufweist und dass der Mitnehmer (6) in einer Grundwinkellage oder in einer Freilaufwinkellage auf das Adapterstück (13) aufgesteckt ist.

8. Rohrmotor nach einem der vorhergehenden Ansprüche, **dadurch gekennzeichnet, dass** ein separates Koppelelement (15) zur Verbindung des Abtriebs (2), insbesondere des Adapterstücks (13), mit dem Mitnehmer (6) vorgesehen ist, vorzugsweise, dass das Koppelelement (15) mit dem Abtrieb (2), insbesondere mit dem Adapterstück (13), einerseits und mit dem Mitnehmer (6) andererseits verrastet ist.

9. Rohrmotor nach Anspruch 8, **dadurch gekennzeichnet, dass** das Koppelelement (15) eine ankerartige Ausformung (15b) aufweist, die durch eine Öffnung (6a) des Mitnehmers (6) hindurch ragt und die sich über eine an mindestens einem Ankerarm (15d) angeordnete Stützfläche (15e) am Mitnehmer (6) abstützt und den Mitnehmer (6) damit axial festlegt.

10. Rohrmotor nach Anspruch 9, **dadurch gekennzeichnet, dass** der mindestens eine Ankerarm (15d) von Außen zugänglich ist und durch einen manuellen Eingriff derart im Wesentlichen radial elastisch verformbar ist, dass die Stützfläche (15e) außer Eingriff von dem Mitnehmer (6) kommt, so dass der Mitnehmer (6) vom Abtrieb (2) lösbar ist.

11. Rohrmotor nach Anspruch 9 oder 10, **dadurch gekennzeichnet, dass** sich der Mitnehmer (6) beim Aufstecken auf den Abtrieb (2) mit seiner Öffnung (6a) über die ankerartige Ausformung (15b), diese elastisch verformend, schiebt und dass anschließend die ankerartige Ausformung (15b) in ihre nicht verformte Stellung schnappt und den Mitnehmer (6) axial festsetzt.

## Claims

1. Tubular motor for a shading apparatus or the like, having a tubular motor housing (1) and an output drive (2) having an output axis (3), with the shading apparatus having a winding shaft (4) for winding up a roller blind or the like, and with the tubular motor being pushed into the winding shaft (4), the tubular motor housing (1) being secured by means of a torque support (5) and the output drive (2) being coupled to the winding shaft (4) by means of a driver (6) in the installed state,
**characterized**
**in that** the driver (6) can be placed axially on the output drive (2), in that the driver (6) can be placed on the output drive (2) at different angular positions in relation to the output axis (3) and relative to the output drive (2), in that the driver (6) which is placed in a basic angular position is coupled to the output drive (2) in a rotationally fixed manner, and in that the driver (6) which is placed in a freewheel angular position which is offset in relation to the basic angular position is coupled to the output drive (2) by means of a freewheel at a freewheel angle.

2. Tubular motor according to Claim 1, **characterized in that** the driver (6) has an internal profile (7) and the output drive (2) has an external profile (8), and **in that** the internal profile (7) and the external profile (8) engage with one another when the driver (6) is placed on the output drive (2).

3. Tubular motor according to Claim 2, **characterized in that**, when the driver (6) is placed in a basic angular position, the internal profile (7) engages with the external profile (8) in such a way that rotation of the driver (6) with respect to the output drive (2) is blocked, and **in that**, when the driver (6) is placed in a freewheel angular position, the internal profile (7) engages with the external profile (8) in such a way that rotation of the driver (6) in relation to the output drive (2) through a freewheel angle is possible.

4. Tubular motor according to Claim 2 or 3, **characterized in that** the internal profile (7) of the driver (6) forms, in particular, axially running webs (9) or grooves which, when the driver (6) is put in place, engage with corresponding, in particular, axially running grooves (10, 10') or webs of the output drive (2), preferably **in that**, when the driver (6) is placed in a basic angular position, the respectively corresponding grooves (10) and webs (9) engage one in the other with a substantially accurate fit and block rotation of the driver (6) in relation to the output drive (2), and/or **in that** when the driver (6) is placed in a freewheel angular position, the respectively corresponding grooves (10') and webs (9) engage one in the other with play and allow a freewheel between the driver (6) and the output drive (2) through a freewheel angle.

5. Tubular motor according to one of Claims 2 to 4, **characterized in that** the external profile (8) of the output drive (2) and/or the internal profile (7) of the driver (6) are/is designed to be substantially rotationally symmetrical in relation to the output axis (3).

6. Tubular motor according to one of the preceding claims, **characterized in that** the driver (6) can be placed on the output drive (2) in a plurality of, in particular in four, different basic angular positions and/or in a plurality of, in particular in four, different regions of freewheel angular positions.

7. Tubular motor according to one of the preceding claims, **characterized in that** the output drive (2) has an output shaft (12) and an adapter piece (13) which is placed on the output shaft (12), and **in that** the driver (6) is placed on the adapter piece (13) in a basic angular position or in a freewheel angular position.

8. Tubular motor according to one of the preceding claims, **characterized in that** a separate coupling element (15) is provided for connecting the output drive (2), in particular the adapter piece (13), to the driver (6), preferably **in that** the coupling element (15) is latched to the output drive (2), in particular to the adapter piece (13), at one end and to the driver (6) at the other end.

9. Tubular motor according to Claim 8, **characterized in that** the coupling element (15) has an anchor-like shaped portion (15b) which projects through an opening (6a) in the driver (6) and which is supported on the driver (6) by means of a supporting surface (15e) which is arranged on at least one anchor arm (15d) and thereby axially secures the driver (6).

10. Tubular motor according to Claim 9, **characterized in that** the at least one anchor arm (15d) is accessible from the outside and can be radially elastically deformed by manual intervention in such a way that the supporting surface (15e) disengages from the driver (6), so that the driver (6) can be detached from the output drive (2).

11. Tubular motor according to Claim 9 or 10, **characterized in that** the driver (6), when it is placed on the output drive (2), is pushed by way of its opening (6a) over the anchor-like shaped portion (15b) so as to elastically deform said shaped portion, and **in that** the anchor-like shaped portion (15b) then snaps into the position in which it is not deformed, and axially fixes the driver (6).

## Revendications

1. Moteur tubulaire pour un dispositif d'obscurcissement ou similaire, comprenant un boîtier de moteur tubulaire (1) et une prise de force (2) avec un axe de prise de force (3), le dispositif d'obscurcissement présentant un arbre d'enroulement (4) pour enrouler un volet roulant ou similaire et dans l'état monté, le moteur tubulaire étant enfoncé dans l'arbre d'enroulement (4), le boîtier de moteur tubulaire (1) étant fixé par le biais d'un support de couple (5) et la prise de force (2) étant accouplée par le biais d'un dispositif d'entraînement (6) à l'arbre d'enroulement (4),
**caractérisé en ce que**
le dispositif d'entraînement (6) peut être enfilé axialement sur la prise de force (2), **en ce que** le dispositif d'entraînement (6) peut être enfilé sur la prise de force (2) par rapport à l'axe de prise de force (3) et par rapport à la prise de force (2) dans différentes positions angulaires, **en ce que** le dispositif d'entraînement (6) enfilé dans une position angulaire de base est accouplé de manière solidaire en rotation avec la prise de force (2) et **en ce que** le dispositif d'entraînement (6) enfilé dans une position angulaire de roue libre décalée par rapport à la position angulaire de base est accouplé par le biais d'une roue libre angle de roue libre avec la prise de force (2).

2. Moteur tubulaire selon la revendication 1, **caractérisé en ce que** le dispositif d'entraînement (6) présente un profil interne (7) et la prise de force (2) présente un profil externe (8), et **en ce que** lors de l'enfilage du dispositif d'entraînement (6) sur la prise de force (2), le profil interne (7) et le profil externe (8) viennent en prise l'un avec l'autre.

3. Moteur tubulaire selon la revendication 2, **caractérisé en ce que** lors de l'enfilage du dispositif d'entraînement (6) dans une position angulaire de base, le profil interne (7) vient en prise avec le profil externe (8) de telle sorte qu'une rotation du dispositif d'entraînement (6) par rapport à la prise de force (2) soit bloquée, et **en ce que** lors de l'enfilage du dispositif d'entraînement (6) dans une position angulaire de roue libre, le profil interne (7) vient en prise avec le profil externe (8) de telle sorte qu'une rotation du dispositif d'entraînement (6) par rapport à la prise de force (2) suivant un angle de roue libre soit possible.

4. Moteur tubulaire selon la revendication 2 ou 3, **caractérisé en ce que** le profil interne (7) du dispositif d'entraînement (6) constitue notamment des nervures (9) ou des rainures s'étendant axialement, qui, lors de l'enfilage du dispositif d'entraînement (6), viennent en prise avec des rainures (10, 10') ou des nervures correspondantes, s'étendant en particulier axialement, de la prise de force (2), de préférence **en ce que** lors de l'enfilage du dispositif d'entraînement (6) dans une position angulaire de base, les rainures (10) et les nervures (9) respectivement correspondantes, viennent en prise les unes dans les autres sensiblement avec ajustement serré, et bloquent une rotation du dispositif d'entraînement (6) par rapport à la prise de force (2), et/ou **en ce que** lors de l'enfilage du dispositif d'entraînement (6) dans une position angulaire de roue libre, les rainures (10') et les nervures (9) respectivement correspondantes viennent en prise les unes dans les autres avec jeu et permettent un mouvement de roue libre entre le dispositif d'entraînement (6) et la prise de force (2) suivant un angle de roue libre.

5. Moteur tubulaire selon l'une quelconque des revendications 2 à 4, **caractérisé en ce que** le profil externe (8) de la prise de force (2) et/ou le profil interne (7) du dispositif d'entraînement (6) est ou sont configurés sensiblement avec une symétrie de révolution par rapport à l'axe de prise de force (3).

6. Moteur tubulaire selon l'une quelconque des revendications précédentes, **caractérisé en ce que** le dispositif d'entraînement (6) peut être enfoncé dans plusieurs positions angulaires de base différentes, notamment quatre, et/ou peut être enfoncé dans plusieurs régions différentes de positions angulaires de roue libre, notamment quatre, sur la prise de force (2).

7. Moteur tubulaire selon l'une quelconque des revendications précédentes, **caractérisé en ce que** la prise de force (2) présente un arbre de prise de force (12) et une pièce d'adaptateur (13) enfilée sur l'arbre de prise de force (12), et **en ce que** le dispositif d'entraînement (6) est enfilé dans une position angulaire de base ou dans une position angulaire de roue libre sur la pièce d'adaptateur (13).

8. Moteur tubulaire selon l'une quelconque des revendications précédentes, **caractérisé en ce qu'**un élément d'accouplement séparé (15) est prévu pour la connexion de la prise de force (2), notamment de la pièce d'adaptateur (13), au dispositif d'entraînement (6), de préférence **en ce que** l'élément d'accouplement (15) est encliqueté avec la prise de force (2), notamment avec la pièce d'adaptateur (13), d'une part et avec le dispositif d'entraînement (6) d'autre part.

9. Moteur tubulaire selon la revendication 8, **caractérisé en ce que** l'élément d'accouplement (15) présente une formation de type armature (15b), qui pénètre à travers une ouverture (6a) du dispositif d'entraînement (6) et qui s'appuie par le biais d'une surface d'appui (15e) disposée sur au moins un bras d'armature (15d) sur le dispositif d'entraînement (6), et qui fixe ainsi axialement le dispositif d'entraînement (6).

10. Moteur tubulaire selon la revendication 9, **caractérisé en ce que** l'au moins un bras d'armature (15d) est accessible depuis l'extérieur et peut être déformé sensiblement radialement élastiquement par une intervention manuelle, de telle sorte que la surface d'appui (15e) se désengage du dispositif d'entraînement (6), de sorte que le dispositif d'entraînement (6) puisse être détaché de la prise de force (2).

11. Moteur tubulaire selon la revendication 9 ou 10, **caractérisé en ce que** le dispositif d'entraînement (6), lors de l'enfilage sur la prise de force (2), glisse avec son ouverture (6a) par-dessus la formation de type armature (15b), en déformant élastiquement celle-ci, et **en ce qu'**ensuite la formation de type armature (15b) s'encliquète dans sa position non déformée et fixe axialement le dispositif d'entraînement (6).
